# EUROPÄISCHE PATENTSCHRIFT

(11) **EP 0 672 204 B1**
(45) Veröffentlichungstag und Bekanntmachung des Hinweises auf die Patenterteilung: **15.04.1998**
(21) Anmeldenummer: 94901938.4
(22) Anmeldetag: 01.12.1993
(51) Int. Cl.: D03D 47/34

(54) **VERFAHREN ZUM STEUERN EINES FADENLIEFERSYSTEMS UND FADENLIEFERSYSTEM**
PROCESS FOR CONTROLLING A THREAD FEED SYSTEM AND THREAD FEED SYSTEM
PROCEDE POUR LA COMMANDE D'UN SYSTEME DE LIVRAISON DU FIL ET SYSTEME DE LIVRAISON DU FIL

(30) Priorität: 03.12.1992 DE 4240710; 15.02.1993 DE 4304496
(43) Veröffentlichungstag der Anmeldung: 20.09.1995
(73) Patentinhaber: IRO AB, S-523 01 Ulricehamn (SE)
(72) Erfinder: JACOBSSON, Kurt Arne Gunnar, S-523 35 Ulricehamn (SE); THOLANDER, Lars, S-523 30 Ulricehamn (SE); JOSEFFSON, Pär, S-502 51 Boras (SE)
(74) Vertreter: Grünecker, Kinkeldey, Stockmair & Schwanhäusser Anwaltssozietät
(86) Internationale Anmeldenummer: EP9303373
(87) Internationale Veröffentlichungsnummer: WO9412709

(56) Entgegenhaltungen:
- EP-A- 0 195 469
- EP-A- 0 253 359
- EP-A- 0 510 735
- WO-A-90/07600
- BE-A- 900 041

## Beschreibung

Die Erfindung betrifft ein Fadenliefersystem gemäß Oberbegriff des Patentanspruchs 1.

Gemäß EP-A2-0 195 469 arbeitet das Fadenliefersystem nach dem Mischwechselprinzip, d.h., gleiche Fäden werden durch die Düsenwebmaschine von mindestens zwei Meßfournisseuren abwechselnd abgezogen. Die Steuervorrichtung reagiert so auf eine Störung bei einem Meßfournisseur, z.B. einen Fadenbruch, daß wenigstens ein anderer Meßfournisseur die Lieferaufgabe des oder der gestörten Meßfournisseure übernimmt. Da sich beim Holen des Fadens von der Vorratsspule Fadenspannung aufbaut, die in den Windungen auf der Speichertrommel wirkt, wäre die einzutragende Fadenlänge so einzustellen, daß die sich bei normalem Betrieb im Vorrat aufbauende Fadenspannung berücksichtigt ist, d.h., daß der im Webfach entspannte Fadenabschnitt die richtige Länge hat und nicht zu kurz ist. Übernimmt ein Meßfournisseur zumindest teilweise auch die Lieferfunktion eines gestörten Meßfournisseurs, dann wird bei ihm die Abzugsfrequenz erhöht, bzw. sogar verdoppelt. Das Geschwindigkeitsniveau steigt. Die Spannung im Faden in den Windungen auf der Speichertrommel nimmt dadurch erheblich zu. Die Länge des in der Düsenwebmaschine entspannten Fadenabschnitts wird zu kurz. Es entstehen zu kurze Schußfäden (short picks). Um dies zu vermeiden, ist in der Praxis die Fadenlänge schon von vornherein auf die hohe Spannung bei Übernahme der Lieferfunktion wenigstens eines anderen Meßfournisseurs eingestellt, was bei normalen Betriebsbedingungen (niedriger Abzugsfrequenz) zu teurem Fadenausschuß führt.

Aus WO 90/07 600 ist ein Meßfournisseur bekannt, bei dem zwischen der Vorratsspule und dem Meßfournisseur ein Friktionsantrieb vorgesehen ist, der mittels einer angetriebenen Friktionsrolle eine Assistförderung des Fadens leistet, um die Zahl der Fadenbrüche aufgrund starker Belastungen des Fadens bei dessen scharfer Umlenkung am Auslaß des Aufwickelelements und Fadenspannungsänderungen beim Abzug von der Vorratsspule zu reduzieren.

Der Erfindung liegt die Aufgabe zugrunde, ein Fadenliefersystem der eingangs genannten Art zu schaffen, bei dem die Fadenlänge ohne Gefahr zu kurzer Schußfäden im Hinblick auf geringen Abfall optimal kurz eingestellt werden kann.

Die gestellte Aufgabe wird mit den Merkmalen des Patentanspruchs 1 gelöst.

Es wird von der allen vorgesehenen Meßfournisseuren gemeinsamen, zusätzlichen zu deren eigenen Steuereinrichtungen vorgesehenen Steuervorrichtung dann die Hilfsfördervorrichtung bei wenigstens einem Meßfournisseur zugeschaltet, wenn dieser Meßfournisseur die Lieferfunktion wenigstens eines anderen Meßfournisseurs vorübergehend übernimmt. Bei solchen kritischen Betriebsbedingungen wird durch gezielte fördernde Reibungsbeaufschlagung des Fadens ein hinsichtlich der Einhaltung der Fadenlänge kritischer Anstieg der Fadenspannung in den Windungen im Vorrat vermieden. Die Fadenlänge läßt sich deshalb von vornherein sehr genau einstellen, so daß wenig Faden vergeudet und trotzdem zu kurze Schußfäden vermieden werden.

Gemäß Anspruch 2 werden durch den in die Kompensationsposition verstellten Längsabschnitt der Speichertrommel zusätzlich die Fadenwindungen auf der Speichertrommel vergrößert, um die zum Verbrauch abgegebene Fadenlänge so zu vergrößern, daß nach der Entspannung des eingetragenen Fadens im Webfach die Fadenlänge wieder stimmt.

Eine Druckluftturbine gemäß Anspruch 3 ist kostengünstig herstellbar, baut klein und läßt sich gut steuern. Das Antriebsmedium Druckluft steht zumeist an der Düsenwebmaschine ohnedies zur Verfügung.

Die Ausführungsform gemäß Anspruch 4 ermöglicht es, die Hilfsförderung an die jeweilige Betriebsbedingung bzw. an die Spannungsverhältnisse im Faden anzupassen.

Ändern sich die Bedürfnisse an die Hilfsförderung des Fadens während des Betriebs, z.B. bei Auftreten einer kritischen Betriebsbedingung, dann wird gemäß Anspruch 5 die Förderrate angepaßt, indem der Faden auf einem anderen Umfangsbereich der Reibfläche hilfsgefördert wird, der einen anderen Reibungskoeffizienten aufweist als der zuvor benutzte Umfangsbereich. Dabei wird die Reibfläche stets mit einem Geschwindigkeitsüberschuß in Bezug auf die Fadengeschwindigkeit angetrieben, um den Faden mit Schlupf zu fördern. Dies wird gemäß Anspruch 6 von der Steuervorrichtung oder von einer Fadenauswahleinrichtung vorgenommen.

Bei der Ausführungsform gemäß Anspruch 7 wird der Faden in Richtung der Drehachse relativ zur Reibfläche verstellt und von einem Umfangsbereichsbereich auf einen anderen verlagert.

Die Ausführungsform gemäß Anspruch 8 nutzt die Druckluftturbine, um das notwendige Geschwindigkeitsniveau der Reibfläche rasch zu erreichen.

Die Ausführungsform gemäß Anspruch 9 ist besonders zweckmäßig, weil das Ventil die Druckluftturbine ein- oder abschaltet und der Differentialkolben druckabhängig zum raschen Anlaufen der Druckluftturbine den Strömungsweg im wesentlichen ungedrosselt freigibt, hingegen seine Steuerstellung selbsttätig einnimmt, sobald die Druckluftturbine auf ausreichende Geschwindigkeit beschleunigt ist, wobei er dann die Luftmenge zum Einhalten der erforderlichen Betriebsgeschwindigkeit einstellt. Bei Einsatz des Differentialkolbens ist ein Druckspeicher gegebenenfalls entbehrlich.

Die alternative Ausführungsform gemäß Anspruch 10 hat den Vorteil, daß der Faden in seinem Fadenweg nicht verstellt zu werden braucht, weil entweder die Friktionsrolle oder die Hilfsfördervorrichtung axial verstellt wird.

Gemäß Anspruch 11 ist die Förderrate stufenlos veränderbar.

Wichtig ist, daß das Fadenliefersystem ausreichend rasch auf eine Änderung zu einer kritischen Betriebsbedingung anspricht. Das Beenden oder Umstellen der Hilfsförderung und/oder das Verkleinern der Windungen im Vorrat nach Beendigung der kritischen Betriebsbedingung kann verhältnismäßig langsam durchgeführt werden, weil dann kurzzeitig auftretende, zu lange freie Enden der Schußfäden tolerierbar sind.

Anhand der Zeichnungen werden Ausführungsformen der Erfindung erläutert. Es zeigen:
- Fig. 1: schematisch ein Fadenliefersystem mit einem Meßfournisseur,
- Fig. 2: ein Fadenliefersystem mit mindestens zwei Meßfournisseuren,
- Fig. 3a, 3b: zwei Ansichten einer Hilfsfördervorrichtung,
- Fig. 4: eine andere Ausführungsform,
- Fig. 5a,5b: eine andere Ausführungsform in unterschiedlichen Arbeitsstellungen,
- Fig. 6: eine vergrößerte Seitenansicht eines Meßfournisseurs,
- Fig. 7: schematisch ein anderes Fadenliefersystem,
- Fig. 8 + 9: Detailvarianten,
- Fig. 10: eine konkrete Ausführungform einer Hilfsfördervorrichtung in einer Seitenansicht, teilweise im Schnitt, und
- Fig. 11: eine Detailvariante zu Fig. 10.

Ein Fadenliefersystem S gemäß Fig. 1 weist eine Vorratsspule P, eine dieser nachgeordnete Hilfsfördervorrichtung H und einen Meßfournisseur F auf, der eine Textilmaschine W, z.b. eine Düsenwebmaschine, mit in der Fadenlänge bemessenen Fadenabschnitten beliefert. Der von einem Fadenwickel 1 auf der Vorratsspule P abgezogene Faden Y passiert die Hilfsfördervorrichtung H, die gegebenenfalls (strichliert angedeutet) am Einlaßende des Meßfournisseurs F befestigt ist, wird im Meßfournisseur F auf einer Speichertrommel 7 in mehreren Windungen in einen Vorrat 8 gebracht und taktweise überkopf der Speichertrommel 7 abgezogen.

Der Vorratsspule P kann eine Abtastvorricntung 2 für den Durchmesser des Fadenwickels 1 zugeordnet sein, mit der ein Signal erzeugbar ist, sobald der Durchmesser dl des Fadenwickels 1 unter einen Durchmesser d2 fällt. Die Abtastvorrichtung 2 könnte alternativ auch die abgewickelte Fadenmenge überwachen und ab einer vorbestimmten Fadenrestmenge ein Signal erzeugen.

Der Meßfournisseur F besitzt eine Gehäuse 3, in dem eine Steuereinrichtung 4 für einen Antriebsmotor 5 eines Aufwickelelementes 6 untergebracht und die Speichertrommel 7 undrehbar gelagert ist. Der Speichertrommel 7 ist eine Stopvorrichtung 11 zugeordnet, in der wenigstens ein ein- und ausfahrbares Stopelement 12 angeordnet ist. Bei nur einem Stopelement 12 läßt sich der Durchmesser der Speichertrommel 7 zur Einstellung der Fadenlänge verstellen. Sind mehrere in Umfangsrichtung verteilte Stopelemente 12 in der Stopvorrichtung 11 vorgesehen, dann hat die Speichertrommel 7 unveränderbaren Durchmesser.

Mit einer Eintragvorrichtung 13 der Textilmaschine W wird jeweils ein Abschnitt in ein Fach 14 eingetragen. Eine zentrale Steuervorrichtung 15 ist mit dem Meßfournisseur F, gegebenenfalls mit der Hilfsfördervorrichtung H bzw. deren Antrieb 16 bzw. gegebenenfalls mit der Abtastvorrichtung 2 verbunden. Im Fadenweg kann ein Fadenspannungs- oder Fadengeschwindigkeitsmesser 30 vorgesehen und an die Steuervorrichtung 15 angeschlossen sein. Mit der Steuervorrichtung 15 können weitere, gleichartige Fadenliefersysteme verknüpft sein. An der Speichertrommel 7 ist ein in Umfangsrichtung begrenzter Längsabschnitt 9 (strichliert angedeutet) aus einer in oder unter die Hüllfläche der Speichertrommel 7 zurückgezogenen Passivposition mittels eines durch einen Pfeil symbolisierten Kraftspeichers 10 in die strichliert dargestellte Kompensationsposition verstellbar, der dann die Windungen auf der Speichertrommel 7 vergrößert.

Im Betrieb wird ein Vorrat 8 auf der Speichertrommel 7 gebildet. Die Fadenlänge pro Eintrag wird entweder mittels des Speichertrommeldurchmessers oder durch eine Auswahl der jeweils zu betätigenden Stopelemente 12 eingestellt; und zwar unter Berücksichtigung der beim Aufwickeln im Vorrat 8 entstehenden Fadenspannung. Der Faden Y ist längselastisch, so daß die Fadenspannung in den Windungen bewirkt, daß sich der eingetragene Fadenabschnitt beim Entspannen auf die im Fach gebrauchte Fadenlänge verkürzt. Sobald die Webmaschine W einen Abschnitt abziehen will, wird das Stopelement ausgerückt. Kurz bevor die eingestellte Fadenlänge abgezogen ist, wird das oder ein vorbestimmtes Stopelement 12 eingerückt, so daß der Faden Y bei Erreichen der Fadenlänge gestoppt wird. Der Antrieb 5 ergänzt nachfolgend und/oder zwischenzeitlich den Vorrat 8 auf der Speichertrommel 7. Fällt der Durchmesser des Fadenwickels 1 auf der Vorratsspule P unter d2, ist der Abzugswiderstand beträchtlich angestiegen. Dies ist eine hinsichtlich der Einhaltung der eingestellten Fadenlänge kritische Betriebsbedingung, da sich bei angestiegener Fadenspannung in den Windungen auf der Speichertrommel 7 der abgezogene Fadenabschnitt nach dem Eintragen stärker verkürzt und die eingestellte Fadenlänge unterschreitet. Bei Auftreten dieser kritischen Betriebsbedingung erhält die Steuervorrichtung 15, beispielsweise von der Abstastvorrichtung 2, ein Signal, aufgrund dessen der Antrieb 16 der Hilfsfördervorrichtung eingeschaltet oder die Hilfsfördervorrichtung H zum Reibangriff am Faden Y gebracht wird. Dadurch wird die Fadenspannung im Fadenweg zum Meßfournisseur F und in den Windungen auf der Speichertrommel 7 auf ein niedriges Niveau gebracht, um die ins Fach 14 gebrachte Fadenlänge einzuhalten. Alternativ oder additiv werden der Kraftspeicher 10 ausgelöst und der Längsabschnitt 9 in seine Kompensationsposition verstellt, wodurch die Fadenwindungen 8 vergrößert werden, insbesondere die nach dem Verstellen des Längsabschnittes 9 aufgewickelten Fadenwindungen 8. Es wird dann ein an sich längerer Fadenabschnitt freigegeben, der in entspannter Form wieder die eingestellte Fadenlänge hat.

Die Hilfsfördervorrichtung H arbeitet mit einem Schlupf, ggfs. so, daß sie in etwa linear oder analog mit der Durchmesserabnahme des Fadenwickels 1 ihren hilfsfördernden Einfluß verstärkt. Ferner ist es möglich, den Längsabschnitt 9 nacheilend zum Zuschalten der Hilfsfördervorrichtung H in die Kompensationsposition zu verstellen. Die Hilfsfördervorrichtung H und/oder der Längsabschnitt 9 können auch in Abhängigkeit vom Signal des Meßgeräts 30 oder eines Fadenbruchdetektors bei einem anderen Meßfournisseur F betätigt werden.

Ist die kritische Betriebsbedingung beendet, etwa nach Überwechseln auf eine neue Vorratsspule P oder nach Beseitigen des Fadenbruchs , dann wird die Hilfsfördervorrichtung H stillgesetzt bzw. außer Eingriff gebracht und/oder der Längsabschnitt 9 in die Passivposition zurückgestellt.

In Fig. 2 enthält das Fadenliefersystem zwei (oder mehrere) Meßfournisseure F1, F2 mit vorgeschalteten Hilfsfördervorrichtungen H1, H2 und Vorratsspulen P sowie einer zentralen Steuervorrichtung 15'. Beide Fäden Y sind gleich. Die Meßfournisseure F1, F2 arbeiten nach dem Mischwechselverfahren, d.h. abwechselnd, wobei der Wechsel von der Eintragvorrichtung 13' oder der Zentralsteuervorrichtung 15' eingeleitet werden kann. Es ist möglich, nach jedem Eintrag oder erst nach mehreren Einträgen zu wechseln. Der Sinn des Mischwechselverfahrens ist es, die Qualität des Gewebes zu verbessern und das Geschwindigkeitsniveau in jedem Meßfournisseur zu senken.

Die Steuervorrichtung 15' nimmt bei einer Störmeldung von einem der Meßfournisseure F1, F2 (z.B. bei einem Fadenbruch) den gestörten Meßfournisseur vorübergehend außer Betrieb und läßt wenigstens einen anderen Meßfournisseur die Funktion des gestörten Meßfournisseurs übernehmen. Daraus resultiert für diesen Meßfournisseur eine höhere Eintragfrequenz mit höherem Geschwindigkeitsniveau und eine hinsichtlich der Einhaltung der eingestellten Fadenlänge kritische Betriebsbedingung. Deshalb wird von der Steuervorrichtung 15' entweder die jeweilige Hilfsfördervorrichtung H1, H2 und/oder der Längsabschnitt 9 zur Verstellung in die Kompensationsposition betätigt. Bei jedem Meßfournisseur F1 bzw. F2 kann entweder nur die Hilfsfördervorrichtung H1, H2 oder nur der verstellbare Längsabschnitt 9 vorgesehen sein. Es ist aber denkbar - wie gezeigt - beide Komponenten in Kombination vorzusehen und zu benutzen. Ferner ist es möglich, wie in Fig. 1 entweder den Durchmesser des Fadenwickels auf der Vorratsspule P und/oder die Fadenspannung oder die Fadengeschwindigkeit abzutasten und die gewonnenen Signale zur Ansteuerung zu verwenden.

In den Fig. 3a und 3b weist die Hilfsfördervorrichtung H, H1, H2 einen Elektromotor M als Antrieb 16 für eine auf einer Motorwelle 17 angeordnete Friktionsrolle 18 auf, die der Faden Y mit einem Winkel a umschlingt. Die Friktionsrolle 18 arbeitet mit Schlupf und muß deshalb im Berührungsbereich mindestens eine Umfangsgeschwindigkeit haben, die höher als die momentane Abzugsgeschwindigkeit des Fadens Y ist, z.B. 10 - 15 % höher. Durch Veränderung des Umschlinqunqswinkels α läßt sich die Intensität der Hilfsförderung modulieren, z.B. indem die Hilfsfördervorrichtung H, H1, H2 in Richtung eines Doppelpfeiles 19 verstellt wird. Diese Verstellung kann auch benutzt werden, um die Hilfsfördervorrichtung überhaupt erst zuzuschalten.

Gemäß Fig. 4 ist der Antrieb 16' der Hilfsfördervorrichtung H, H1, H2 eine in einem Gehäuse 20 angebrachte Druckluftturbine 21, die über einen Einlaß 22 beaufschlagt wird und die verbrauchte Druckluft über einen Auslaß 23 abströmen läßt. Auf der Turbinenwelle 17 ist die Friktionsrolle 18 drehfest angebracht.

In den Fig. 5a und 5b wird die Hilfsfördervorrichtung H aus zwei Friktionsantrieben H' und H" gebildet, wobei der Friktionsantrieb H' z.B. permanent den Faden Y mittels der Friktionsrolle 18 hilfsfördert, während der zweite Friktionsantrieb H2 mittels eines Verstellorgans 25 in einer Führung 24 bei Bedarf zugeschaltet wird. Die Friktionsrolle 18 des zweiten Friktionsantriebs H" greift gemäß Fig. 5b, z.B. nur bei einer hinsichtlich der Einhaltung der Fadenlänge kritischen Betriebsbedingung ein, damit der Faden Y an beiden Friktionsrollen 18 umgelenkt wird. Durch entsprechende Verstellung des zweiten Friktionsantriebs H2 lassen sich die Umlenkwinkel an beiden Friktionsrollen 18 verändern, so daß insgesamt die Hilfsförderwirkung modulierbar und steigerbar bzw. verringerbar ist. Es kann zweckmäßig sein, beide Friktionsrollen 18 permanent am Faden Y anliegen zu lassen, und nur eine anzutreiben, um die Bremsung der anderen zu kompensieren. Erst bei Bedarf werden beide angetrieben.

Beim Meßfournisseur F, F1, F2 gemäß Fig. 6 ist die Speichertrommel 7 als Stabkäfig mit axialen Stäben 26 ausgebildet. Enthält die Stopvorrichtung 11 eine Vielzahl Stopelemente 12, dann ist der Durchmesser der Speichertrommel 7 unveränderlich. Ist - wie angedeutet - nur ein Stopelement 12 vorgesehen, dann ist der Außendurchmesser der Speichertrommel 7 verstellbar, wofür die Stäbe 26 an einzeln bzw. gemeinsam radial in Richtung eines Doppelpfeiles 34 verstellbaren Speichen 33 angebracht sind. Unabhängig davon, ob der Speichertrommeldurchmesser fest oder veränderbar ist, ist wenigstens ein Stab 26 oder ein bei einem Stab 26 angeordneter Längsabschnitt 9 zwischen der strichliert dargestellten Passivposition, in der er in etwa mit der Hüllfläche der Speichertrommel 7 bündig ist, und der in ausgezogenen Linien gezeigten Kompensationsposition verstellbar. Der Längsabschnitt 9 kann zu sich selbst bzw. zur Speichertrommelachse parallel nach außen verstellt, oder um eine nahe dem Stirnende der Speichertrommel liegende tangentiale Schwenkachse nach außen geschwenkt werden. Der Kraftspeicher 10 sitzt im Inneren der Speichertrommel 7. Der Längsabschnitt 9 bzw. der Stab oder der Finger wird gegebenenfalls in der Passivposition mittels einer Verriegelung 27 gehalten. Ein Auslöser 28 außerhalb der Speichertrommel 7 wird betätigt, um die Verriegelung 27 zu lösen, damit der Kraftspeicher 10 den Längsabschnitt 9 verstellt. Ist die kritische Betriebsbedingung beendet, dann wird mittels eines Rückstellantriebes 28 der Längsabschnitt 9 in die Passivposition zurückbewegt und verriegelt. Der verstellbare Stab 26 bzw. der Längsabschnitt 9 sollte sich einerseits bis unter den Auslaß des Aufwickelorgans 6 und andererseits mindestens über die Länge des Vorrats 8 erstrecken, um alle Windungen zu beaufschlagen.

Das Fadenliefersystem S gemäß Fig. 7 ist an einer Webmaschine, z.B. einer Luftdüsenwebmaschine W, angeordnet, die eine Faden-Auswahleinrichtung A aufweist, welche mit einer Steuervorrichtung C über eine Leitung 57 verbunden ist. Stromauf der Auswahleinrichtung A sind mehrere Meßfournisseure F, F1, F2, z.B. vier, angeordnet, wobei jeweils stromauf eine Hilfsfördervorrichtung H vorgesehen ist. Jeder Faden Y läuft unter Umlenkung über einen Rotationsreibfläche 43 der Hilfsfördervorrichtung H in den Meßfournisseur F, F1, F2, und von diesem zur Auswahleinrichtung A.

Die Hilfsfördervorrichtung H weist einen Antrieb 42 für die Rotationsreibfläche 43 auf, der ein elektromotorischer, pneumatischer oder mechanischer Antrieb ist. Es ist aber auch ein Antrieb 42 möglich, der direkt oder über ein Getriebe mit dem Antrieb des Meßfournisseurs gekoppelt ist. Die Rotationsreibfläche 43 weist mehrere, z.B. drei nebeneinanderliegende Umfangsbereiche 44, 45, 46 mit verschiedenen Reibungskoeffizienten auf. Die Drehachse der Rotationsreibfläche 43 ist mit X angedeutet. Fadenführelemente 47, 48 sind an einem Träger 49 angebracht, der in einer Lagerung 50 zwischen mehreren Stellungen bewegbar, z.B. verschwenkbar, ist. Ein mit dem Träger 49 verbundener Arm 51 ragt in den Betätigungsbereich eines Stößels 53 eines Antriebs 52 eines Verstellmechanismus E. Eine Feder 54 hält den Arm 51 entweder an nicht gezeigten Anschlägen oder am Stößel 53. Der Antrieb 52 ist über eine Übertragungsverbindung 55 mit der Steuervorrichtung C verbunden und läßt sich durch Signale steuern. Im Fadenweg jedes Fadens Y kann ein Fadenbruch-oder Fadenlauf-Detektor D angeordnet sein, der über eine Leitung 56 mit der Steuervorrichtung C verknüpft ist.

Bei Normalbetrieb beeinflußt die Steuervorrichtung C die Auswahleinrichtung A derart, daß die Fäden Y wechselweise abgezogen werden. Alle Hilfsfördervorrichtungen H können angetrieben sein. Die Fäden Y werden, z.B., an den Umfangsbereichen mit den niedrigsten Reibungskoeffizienten (die glatt oder poliert sein können) umgelenkt. Tritt ein Fadenbruch oder eine kritische Betriebsbedingung mit höherem Abzugsspannungsniveau auf, so wird dies, bei Fadenbruch z.B. über den Detektor D, der Steuervorrichtung C gemeldet. Diese steuert die Auswahleinrichtung A derart an, daß der gebrochene Faden oder der gerade gestörte Meßfournisseur ignoriert und von den verbleibenden Fäden mit dann höherer Frequenz abgezogen wird. Das Abzugsgeschwindigkeitsniveau steigt dadurch bei den ordnungsgemäß funktionierenden Meßfournisseuren an. Dabei ist es möglich, nur einem Meßfournisseur die Zwischenspeicherfunktion für den ausgefallenen Meßfournisseur zuzuweisen. Dann steigt das Abzugsgeschwindigkeitsniveau nur bei diesem Meßfournisseur F. Gleichzeitig übermittelt die Steuervorrichtung C an den Antrieb 52 ein Signal, um den Faden auf einen Umfangsbereich 44, 45, 46 mit höherem Reibungskoeffizienten zu verlagern und die Förderrate anzuheben. Teilen sich mehrere Meßfournisseure ersatzweise die Zwischenspeicherfunktion des ausgefallenen Meßfournisseurs, dann werden die Antriebe 52 aller Hilfsfördervorrichtungen H angesteuert.

Es ist zweckmäßig, wenn die Rotationsreibfläche 43 mehrere Umfangsbereiche mit verschiedenen Reibungskoeffizienten aufweist, um die Förderrate mehrfach steigern bzw. variieren zu können. Die Rotationsgeschwindigkeit der Rotationsreibfläche 43 ist von vornherein so hoch, daß in jedem Fall ein Geschwindigkeitsüberschuß vorliegt. Es ist aber auch denkbar, die Rotationsgeschwindigkeit in Stufen oder stufenlos anzuheben, wie das Abzugsgeschwindigkeitsniveau steigt.

Ist der Fadenbruch oder sind die Fadenbrüche behoben, dann kann die Steuervorrichtung C die Auswahleinrichtung A wieder in der ursprünglichen Weise ansteuern, so daß alle Meßfournisseure F eingesetzt werden können. Gleichzeitig werden an die Antriebe 52 Signale übermittelt, um die Fäden Y auf Umfangsbereiche 44, 45 oder 46 zu verlagern, die zum Reduzieren der Förderrate niedrige Reibungskoeffizienten besitzen.

In Fig. 7 wird der Faden Y wie auch in Fig. 10 relativ zur in Richtung der Drehachse X unbeweglichen Rotationsreibfläche 43 verstellt.

Gemäß Fig. 8 wird die Rotationsreibfläche 43 relativ zum in unveränderter Position bzw. mit unveränderter Geometrie laufenden Faden Y in Richtung der Drehachse X verstellt.

In einem Gehäuse 58 ist als Antrieb eine Druckluftturbine 59 enthalten, deren Abtriebs-Welle 60 eine Reibrolle 62 treibt. Die Fadenführelemente 61 sind stationär. Der Verstellmechanismus E wirkt in Richtung eines Doppelpfeiles 63 auf die Reibrolle 62, um diese in Richtung der Drehachse X zu verstellen.

In Fig. 9 wird der Faden Y mit unveränderter Geometrie gehalten, wenn das Gehäuse 58 der Hilfsfördervorrichtung H mit der Reibrolle 62 in Richtung der Drehachse X durch den Verstellmechanismus E verstellt wird (in Richtung eines Doppelpfeils 65). Zu diesem Zweck ist das Gehäuse 58 in Führungen 64 verschiebbar gehalten. Angedeutete Anschläge sichern die Endpositionen des Gehäuses 58. Die Reibrolle 62 ist auf der Abtriebswelle 60 in Richtung der Drehachse X unbeweglich und drehfest gehalten. Es sind in der Rotationsreibfläche 43 mindestens zwei nebeneinanderliegende Umfangsbereiche 44, 45 mit unterschiedlichen Reibungskoeffizienten vorgesehen.

Die Fadenführelemente 47, 48 sind, z.B. Fadenösen oder Gabeln am Träger 49, der an einem Stößel 70 des Antriebs 52 angebracht ist (Schaltmagnet oder pneumatischer oder elektromotorischer Antriebsteil). Der Antrieb 52 ist bei dieser Ausbildung gemäß Fig. 10 mit einer Halterung 69 am Gehäuse 58 festgelegt. Dort befinden sich zwischen dem nicht gezeigten Fadenvorrat 1 und der Rotationsreibfläche 43 eine stationäre Fadenöse 61 und ein Druckluftanschluß 67 (zur Versorgung der Turbine 59) sowie ein elektromagnetisch ansteuerbares Ventil 68 zum Ein- und Ausschalten bzw. zum Regulieren der Druckluftmenge zwecks Einstellung der Turbinengeschwindigkeit. Die Hilfsfördervorrichtung H ist mit einem Halteflansch 71 an einem Widerlager befestigt, z.B. am Meßfournisseur oder am Spulengestell der Spulen P. Ein Bogenschlitz 72 ermöglicht eine Verschwenkung des Gehäuses 58, um eine optimale Fadengeometrie einstellen zu können. Die Fadenführelemente 47, 48 sind um ca. 90° zueinander um die Drehachse X versetzt. Es ist denkbar, diese Versetzung zu verändern und über den Umschlingungswinkel auf die Förderrate einzuwirken.

Die Rotationsreibfläche 43 könnte konisch sein oder konische Umfangsbereiche 44, 45, 46 aufweisen. Alternativ könnten die Umfangsbereiche 44, 45, 46 unterschiedliche Durchmesser aufweisen und durch, z.B. gerundete, vom Faden Y leicht überfahrbare Übergänge voneinander getrennt sein. Die Umfangsbereiche 44, 45, 46 bestehen z.B. aus Keramik, Metall oder vergütetem bzw. behandeltem Metall bzw. Kunststoff mit hoher Abriebfestigkeit, gleichbleibender Oberflächenauhigkeit und konstantem Reibungskoeffizienten.

Fig. 11 verdeutlicht in einem Längsschnitt eine mögliche Ausführungsform für das Ventil 68 der Fig. 10. Es handelt sich dabei um ein elektromagnetisch zwischen einer Absperrstellung und einer Durchgangsstellung umschaltbares Ventil 68 mit einem Gehäuse 73, an dem ein Schaltmagnet 74 mit einer Spule 75 und einem axial beweglichen Anker 76 angebracht ist. Der Anker 76 ist an seinem unteren Ende mit einem Dichtplättchen 77 bestückt und ragt in eine Kammer 78 des Gehäuses 73, zu der der Druckluftanschluß 67 führt. Der Anker 76 ist zweckmäßigerweise druckausgeglichen, damit er sich trotz des in der Kammer 78 herrschenden Drucks leicht verstellen läßt. Der Anker 76 wird zweckmäßigerweise durch eine nicht gezeigte Feder in der gezeigten Absperrstellung gehalten, in der er das Dichtplättchen 77 auf einen Ventilsitz 89 drückt. Bei Erregen der Spule 75 wird er gegen einen rückwärtigen Anschlag gezogen und gibt dann die Verbindung von der Kammer 78 zu einem Axialkanal 79 eines Strömungswegs zu einem Turbinenanschluß 86 frei. Vom Axialkanal 79 zweigt eine Stichbohrung 88 ab, die gegebenenfalls mit einem Verstellantrieb, z.B. für eine Schwenkverstellung der Hilfsfördervorrichtung H, verbunden ist. Bei Nichtbedarf wird der Stichkanal 88 (wie gezeigt) durch einen Stopfen verschlossen.

Der Axialkanal 79 mündet in eine kleindurchmeßrige Bohrung 80, die an der dem Axialkanal 79 abgewandten Seite durch eine koaxiale großdurchmeßrige Bohrung 81 verlängert ist. In den Bohrungen 80 und 81 ist ein Differentialkolben 82 zwischen einer in ausgezogenen Linien gezeigten Steuerstellung und einer vom Axialkanal 79 beabstandeten Freigabestellung verschiebbar geführt. Der Differentialkolben 82 besitzt einen kleindurchmeßrigen Endabschnitt 83, der in die Bohrung 80 eingreift und eine Drosselstrecke 84 enthält. Zu einer axial begrenzten Eindrehung 87 des Endabschnittes 83 führen radiale Steuerdurchgänge 85, die mit dem Axialkanal 79 in Strömungsverbindung stehen.

In der dargestellten Absperrstellung des Ventils 68 und bei in der Steuerstellung stehenden Differentialkolben 82 ist der Axialkanal 79 mit dem Turbinenanschluß 86 über die Steuerdurchgänge 85 verbunden, die mit ihren Querschnitten eine bestimmte Luftmenge einstellen. Die Stirnseite des Endabschnittes 83 trennt den Turbinenanschluß 86 vom Axialkanal 79.

Wird das Ventil 68 in die Durchgangsstellung umgeschaltet, dann wird bei Erregen der Spule 75 der Anker 76 in seine rechte Endlage gezogen. Das Ventilplättchen 77 hebt vom Ventilsitz 89 ab. Die Kammer 78 ist mit dem Axialdurchgang 79 verbunden. Die Druckluft beaufschlagt den Differentialkolben 82 auf der vorderen Endfläche des Endabschnittes 83 und verschiebt ihn in die Freigabestellung nach links. Die ringförmige Endfläche des großdurchmeßrigen Teils des Differentialkolbens 82 ist zweckmäßig druckentlastet. Der Axialkanal 79 ist direkt mit dem Turbinenanschluß 86 verbunden, so daß ein im wesentlichen ungesteuerter Druckluftdurchsatz zur Turbine möglich ist. Die Drosselstrecke 84 ist derart bemessen, daß sich der im Axialkanal 79 anstehende Druck zur größeren Beaufschlagungsseite des Differentialkolbens 82 fortpflanzt, sobald die Druckluftturbine auf ausreichende Geschwindigkeit beschleunigt wurde. Dank des Flächenunterschiedes zwischen den Bohrungen 81 und 80 wird der Differentialkolben 82 wieder in die gezeichnete Steuerstellung zurückverschoben, in der er den Axialkanal 79 vom Turbinenanschluß 86 trennt. Die Druckluft wird durch die Steuerdurchgänge 85 gezwungen, deren Querschnitt im Hinblick auf eine vorbestimmte und einer bestimmten Geschwindigkeit der Turbine entsprechende Luftmenge ausgelegt sind.

Das Ventil 68 könnte auch mechanisch oder bei Einschalten der Druckluftzufuhr pneumatisch betätigt werden.

## Patentansprüche

1. Fadenliefersystem (S), mit wenigstens zwei an eine gemeinsame Steuervorrichtung (15',C) angeschlossenen Meßfournisseuren (F, F1, F2) an einer jeweils eine an jedem Meßfournisseur eingestellte Fadenlänge abziehenden Düsenwebmaschine (W), wobei jeder Meßfournisseur eine Speichertrommel (7) und ein Aufwickelelement (6), die mittels eines von einer Steuereinrichtung (4) des Meßfournisseurs überwachten Antriebs (5) relativ zueinander verdrehbar sind, eine Stopvorrichtung (11) zum taktweisen Bemessen der Fadenlänge und wenigstens eine zugeordnete Faden-Vorratsspule (1) aufweist, wobei die Meßfournisseure über die Steuervorrichtung (15',C) in abwechselndem Betrieb mit jeweils niedriger Abzugsfrequenz oder bei störungsbedingtem Ausfall wenigstens eines Meßfournisseurs zum Betrieb wenigstens eines anderen Meßfournisseurs mit dann erhöhter Abzugsfrequenz steuerbar sind, **dadurch gekennzeichnet**, daß die Steuervorrichtung (15',C) mit wenigstens einer zwischen der Vorratsspule (1) und jedem Meßfournisseur (F, F1, F2) vorgesehenen, mechanischen Faden-Hilfsfördervorrichtung (H, H1, H2) verbunden und bei von der Steuervorrichtung (15',C) eingestellten Betrieb dieses Meßfournisseurs mit erhöhter Abzugsfrequenz mittels der Steuervorrichtung (15',C) zum Einhalten der eingestellten Fadenlänge auch bei der erhöhten Abzugsfrequenz zuschaltbar ist, und daß die Hilfsfördervorrichtung einen Friktionsantrieb mit wenigstens einer angetriebenen Friktionsrolle (18, 62) aufweist, an der der Faden (Y) mit einer Umlenkung (α) anliegt.

2. Fadenliefersystem nach Anspruch 1, **dadurch gekennzeichnet,** daß zusätzlich zur Hilfsfördervorrichtung (H, H1, H2) die Speichertrommel (7) jedes Meßfournisseurs (F, F1, F2) einen in Umfangsrichtung begrenzten Umfangs-Längsabschnitt (9) aufweist, der mittels eines durch einen Auslöser (28) auslösbaren Kraftspeichers (10) aus einer Passiv-Position schlagartig in eine über die benachbarte Umfangsfläche der Speichertrommel (7) vortretende Kompensationsposition verstellbar ist, und daß die Steuervorrichtung (15',C) zum gleichzeitigen Zuschalten der Faden-Hilfsfördervorrichtung (H, H1, H2) und zum Auslösen des Kraftspeichers (10) auch mit dem Auslöser (28) in Steuerverbindung steht.

3. Fadenliefersystem nach Anspruch 1, **dadurch gekennzeichnet,** daß die Friktionsrolle (18, 62) mit einer Druckluftturbine (59, 21) oder einem Elektromotor antreibbar ist.

4. Fadenliefersystem nach den Ansprüchen 1 und 3, **dadurch gekennzeichnet,** daß zwei oder mehr individuell antreibbare Friktionsrollen (18, 62) und eine Verstellvorrichtung zum Verändern des Umschlingungswinkels (a) vorgesehen sind.

5. Fadenliefersystem nach Anspruch 3, **dadurch gekennzeichnet**, daß die Friktionsrolle (18, 62) eine Reibfläche (43) mit mehreren, in Umfangsrichtung geschlossenen, nebeneinanderliegenden Bereichen (44 bis 46) mit unterschiedlichen Reibungskoeffizienten aufweist, und daß ein antreibbarer Verstellmechanismus (E) vorgesehen ist, mit dem zum Verändern der Faden-Förderrate entweder der Faden (Y) von einem Umfangsbereich auf einen anderen, oder die Umfangsbereiche (44, 45, 46) relativ zum Faden (Y) in Richtung der Drehachse (X) verlagerbar ist bzw. sind.

6. Fadenliefersystem nach Anspruch 5, **dadurch gekennzeichnet**, daß der Antrieb (52) des Verstellmechanismus (E) an die Steuervorrichtung oder eine Fadenauswahleinrichtung (A) der Düsenwebmaschine angeschlossen ist.

7. Fadenliefersystem nach den Ansprüchen 5 und 6, **dadurch gekennzeichnet,** daß der Verstellmechanismus (E) wenigstens ein in Richtung der Drehachse (X) am Faden (Y) angreifendes Fadenführelement (47, 48) aufweist, das in Richtung der Drehachse (X) zwischen mehreren, mit Anzahl und Anordnung der Umfangsbereiche (44, 45, 46) der Reibfläche (43) korrespondierenden Stellungen mittels des Antriebs (52) verstellbar ist, der, vorzugsweise, magnetischer, pneumatischer oder elektromotorischer Art ist.

8. Fadenliefersystem nach Anspruch 7, **dadurch gekennzeichnet,** daß der Antrieb (52) an einem Gehäuse (58) der Hilfsfördervorrichtung (H) angebracht ist, das die Druckluftturbine (59) und, gegebenenfalls, einen Druckspeicher (66) enthält, daß die Friktionsrolle (62) auf einer aus dem Gehäuse (58) ragenden Abtriebswelle (60) angeordnet ist, und daß im Fadenweg von der Vorratsspule (1) zur Friktionsrolle (62) wenigstens eine stationäre Fadenöse (61) vorgesehen ist.

9. Fadenliefersystem nach Anspruch 8, **dadurch gekennzeichnet**, daß zwischen einem Druckluftanschluß (67) und einem Turbinenanschluß (86) ein, vorzugsweise elektromagnetisch, zwischen einer Absperrstellung und einer Durchgangsstellung umschaltbares Ventil (68, 89, 77, 76) vorgesehen ist, in dem zwischen den Anschlüssen (67, 86) ein an einem Ende direkt und am anderen Ende über eine Drosselstrecke (84) beaufschlagbarer Differentialkolben (82) druckabhängig zwischen einer Freigabestellung und einer Steuerstellung bewegbar ist, der Steuerdurchgänge (85) aufweist, die in der Steuerstellung die Luftmenge für die Turbine (59) einstellen, und der in der Freigabestellung den Strömungsweg im wesentlichen uncedrosselt freigibt.

10. Fadenliefersystem nach den Ansprüchen 5 und 6, **dadurch gekennzeichnet,** daß die Friktionsrolle (62) an der Hilfsfördervorrichtung (H) oder die Hilfsfördervorrichtung (H) selbst in Richtung der Drehachse (X), jeweils mittels des Verstellmechanismus (E), verstellbar ist.

11. Fadenliefersystem nach den Ansprüchen 5 und 7, **dadurch gekennzeichnet**, daß die Reibfläche (43) oder die Umfangsbereiche (44, 45, 46) konisch ist bzw. sind.

## Claims

1. Yarn feed system (S) having at least two measuring yarn feeders (F, F1, F2), which are connected to a common control apparatus (15', C) and supply a jet weaving machine (W) which draws off in each case a yarn length adjusted at each measuring yarn feeder, each measuring yarn feeder comprising a storage drum (7) and a winding-on-element (6), which are rotatable relative to one another by means of a drive (5) monitored by a control device (4) of the measuring yarn feeder, astop device (11) for cyclical dimensioning of the yarn length and at least one associated yarn supply bobbin (1), the measuring yarn feeders being controllable by the control apparatus (15', C) so as to operate alternately at an, in each case, low take-off frequency or, in the event of a fault-related breakdown of at least one measuring yarn feeder to operate at least one other measuring yarn feeder at a then increased take-off frequency, **characterized in** that the control apparatus (15', C) is connected to at least one mechanical auxiliary yarn feed apparatus (H, H1, H2) which is provided between the supply bobbin (1) and each measuring yarn feeder (F, F1, F2) and, when the control apparatus (15', C) adjusts operation of said measuring yarn feeder at an increased take-off frequency, for maintaining the adjusted yarn length also at the increased take-off frequency is apt to be activated by means of the control apparatus (15', C), and that the auxiliary feed apparatus comprises a friction drive having at least one driven frictions roller (18, 62), against which the yarn (Y) is applied with a deflection (α).

2. Yarn feed system according to claim 1, **characterized** in that, in addition to the auxiliary feed apparatus (H, H1, H2), the storage drum (7) of each measuring yarn, feeder (F, F1, F2) comprises a peripheral longitudinal portion (9), which is delimited in a peripheral direction and is suddenly movable by means of an energy storage mechanism (10) triggerable by a trigger element (28) from a passive position into a compensation position projecting beyond the adjacent peripheral surface of the storage drum (7), and that the control apparatus (15', C) for simultaneous connection of the auxiliary yarn feed apparatus (H, H1, H2) to the system and for triggering of the energy storage mechanism (10) also in in control connection with the trigger element (28).

3. Yarn feed system according to claim 1, **characterized in** that the friction roller (18, 62) is drivable by means of an air turbine (59, 21) or an electric motor.

4. Yarn feed system according to claims 1 and 3,
**characterized in** that two or more individually drivable friction rollers (18, 62) and an adjusting device for varying the angle of wrap (α) are provided.

5. Yarn feed system according to claim 3, **characterized in** that the friction roller (18, 62) has a friction surface (43) with a plurality of peripherally closed, adjacent regions (44 to 46) of differing coefficients of friction, and that a drivable adjusting mechanism (E) is provided by means of which, for varying the yarn feed rate, either the yarn (Y) is displaceable from one peripheral region to another or the peripheral regions (44, 45, 46) are displaceable relative to the yarn (Y) in the direction of the axis of rotation (X).

6. Yarn feed system according to claim 5, **characterized in** that the drive (52) of the adjusting mechanism (E) is connected to the control apparatus or to a yarn selection device (A) of the jet weaving machine.

7. Yarn feed system according to claims 5 and 6,
**characterized in** that the adjusting mechanism (E) comprises at least one yarn guide element (47, 48), which acts upon the yarn (Y) in the direction of the axis of rotation (X) and is adjustable in the direction of the axis of rotation (X) between a plurality of positions, which correspond to the number and arrangement of the peripheral regions (44, 45, 46) of the friction surface (43), by means of the drive (52) which is preferably of a magnetic, pneumatic or electromotive type.

8. Yarn feed system according to claim 7, **characterized in** that the drive (52) is attached to a housing (58) of the auxiliary feed apparatus (H), which housing contains the air turbine (59) and, optionally, an accumulator (66), that the friction roller (62) is disposed on an output shaft (60) projecting from the housing (58), and that at least one stationary yarn eye (61) is provided in the yarn path from the supply bobbin (1) to the friction roller (62).

9. Yarn feed system according to claim 8, **characterized in** that provided between a compressed-air connection (67) and a turbine connection (86) is a valve (68, 89, 77, 76), which is switchable preferably electromagnetically between a shut-off position and an open position and in which between the connections (67, 86) a stepped piston (82), which is pressure-actuable at one end directly and at the other end via a throttle section (84), is movable pressure-dependently between a release position and a control position and has control passages (65), which in the control position adjust the air quantity for the turbine (59), and in the release position releases the flow path in a substantially unthrottled manner.

10. Yarn feed system according to claims 5 and 6,
**characterized in** that the friction roller (62) of the auxiliary feed apparatus (H) or the auxiliary feed apparatus (H) itself is adjustable in the direction of the axis of rotation (X), in each case by means of the adjusting mechanism (E).

11. Yarn feed system according to claims 5 and 7,
**characterized in** that the friction surface (43) or the peripheral regions (44, 45, 46) is or are conical.

## Revendications

1. Système d'amenée de fil (S) comportant au moins deux fournisseurs de mesure (F,F1,F2), qui sont raccordés à un dispositif de commande commun (15',C) et installés sur un métier à tisser à injection (W) qui tire respectivement une longueur de fil réglée pour chaque fournisseur de mesure, et dans lequel chaque fournisseur de mesure comporte un tambour accumulateur (7) et un élément de bobinage (6), qui peuvent être entraînés en rotation l'un par rapport à l'autre à l'aide d'un dispositif de convoyage (5) contrôlé par un dispositif de commande (4) du fournisseur de mesure, un dispositif d'arrêt (11) pour mesurer de façon cadencée la longueur de fil et au moins une bobine associée débitrice de fil (1), et dans lequel les fournisseurs de mesure peuvent être commandés au moyen du dispositif de commande (15', C), selon un fonctionnement alterné, avec une fréquence de tirage respective faible ou bien, dans le cas d'une défaillance, due à une perturbation, d'au moins un fournisseur de mesure, pour faire fonctionner au moins un autre fournisseur de mesure avec une fréquence de tirage alors accrue, caractérisé en ce que le dispositif de commande (15',C) est relié à au moins un dispositif mécanique (H,H1,H2) de convoyage auxiliaire du fil, qui est prévu entre la bobine débitrice (1) et chaque fournisseur de mesure (F,F1,F2), et, dans le cas d'un fonctionnement de ce fournisseur de mesure réglé par le dispositif de commande (15',C), avec une vitesse de tirage accrue à l'aide du dispositif de commande (15',C) pour respecter la longueur de fil réglée même dans le cas d'une fréquence de tirage accrue, et que le dispositif de convoyage auxiliaire comporte un dispositif d'entraînement à friction possédant au moins un rouleau de friction (10,62) pouvant être entraîné et sur lequel le fil (Y) est appliqué avec un angle de déviation (α).

2. Système d'amenée de fil selon la revendication 1, caractérisé en ce que, en plus du dispositif de convoyage auxiliaire (H,H1,H2), le tambour accumulateur (7) de chaque fournisseur de mesure (F,F1,F2) possède une section ou une longueur périphérique (9) limitée dans la direction circonférentielle et qui peut être amenée brusquement au moyen d'un accumulateur de force (10) pouvant être déclenché par un déclencheur (28), depuis une position passive, dans une position de compensation qui est en saillie par rapport à la surface circonférentielle voisine du tambour accumulateur (7), et que le dispositif de commande (15',C) est également relié selon une liaison de commande au déclencheur (28), pour activer simultanément le dispositif de convoyage auxiliaire de fil (H,H1,H2) et pour déclencher l'accumulateur de force (10).

3. Système d'amenée de fil selon la revendication 1, caractérisé en ce que le rouleau de friction (18,62) peut être entraîné par une turbine à air comprimé (59,121) ou par un moteur électrique.

4. Système d'amenée de fil selon les revendications 1 et 3, caractérisé en ce que deux ou plusieurs rouleaux de friction (18,62) pouvant être entraînés individuellement et un dispositif de réglage servant à modifier l'angle d'enroulement (α) sont prévus.

5. Système d'amenée de fil selon la revendication 3, caractérisé en ce que le rouleau de friction (18,62) comporte une surface de friction (43) comportant plusieurs zones (44 à 46) disposées côte-à-côte et fermées dans la direction circonférentielle et possédant des coefficients de frottement différents, et qu'il est prévu un mécanisme de déplacement (E) pouvant être entraîné, au moyen duquel pour modifier la cadence d'entraînement du fil, soit le fil (Y) peut être décalé depuis une partie circonférentielle à une autre partie circonférentielle, soit les zones circonférentielles (44,45,46) peuvent être décalées par rapport au fil (Y) dans la direction de l'axe de rotation (X).

6. Système d'amenée de fil selon la revendication 5, caractérisé en ce que le dispositif d'entraînement (52) du mécanisme de déplacement (E) est raccordé au dispositif de commande ou à un dispositif de sélection de fil (A) du métier à tisser à injection.

7. Système d'amenée de fil selon les revendications 5 et 6, caractérisé en ce que le mécanisme de déplacement (E) comporte au moins un élément formant guide-fil (47,48), qui s'applique sur le fil (Y) dans la direction de l'axe de rotation (X) et qui est réglable dans la direction de l'axe de rotation (X) entre plusieurs positions qui correspondent, du point de vue nombre et position, à ceux des zones circonférentielles (44,45,46) de la surface de frottement (43), à l'aide du dispositif d'entraînement (51) qui est de préférence de type magnétique, pneumatique ou à moteur électrique.

8. Système d'amenée de fil selon la revendication 7, caractérisé en ce que le dispositif d'entraînement (52) est monté sur un boîtier (58) du dispositif de convoyage auxiliaire (H), qui contient la turbine à air comprimé (59) et éventuellement un accumulateur de pression (66), que le rouleau de friction (62) est disposé sur un arbre mené (60) qui fait saillie hors du boîtier (58) et qu'au moins un oeillet passe-fil (61) est prévu dans le trajet du fil depuis la bobine débitrice (1) jusqu'au rouleau de friction (62).

9. Système d'amenée de fil selon la revendication 8, caractérisé en ce qu'entre un raccord à air comprimé (67) et un raccord de turbine (86) est prévue une soupape (68,89,77,76) qui peut être commutée, de préférence par voie électromagnétique, entre une position bloquée et une position ouverte et dans laquelle un piston différentiel (82), qui peut être chargé directement à l'une de ses extrémités et par l'intermédiaire d'une section d'étranglement (84) à son autre extrémité, est déplaçable entre des raccords (67,86), en fonction de la pression, et ce entre une position de libération et une position de commande, piston qui comporte des passages de commande (85), qui, dans la position de commande, règlent la quantité d'air pour la turbine (59) et qui, dans la position de libération, libèrent le trajet d'écoulement essentiellement sans étranglement.

10. Système d'amenée de fil selon les revendications 5 et 6, caractérisé en ce que le rouleau de friction (62) est déplaçable sur le dispositif de convoyage auxiliaire (H) ou que le dispositif de convoyage auxiliaire (H) lui-même est déplaçable dans la direction de l'axe de rotation (X), respectivement au moyen du mécanisme de déplacement (E).

11. Système d'amenée de fil selon les revendications 5 et 7, caractérisé en ce que la surface de friction (43) ou les zones circonférentielles (44,45,46) est ou sont coniques.
